# EUROPÄISCHE PATENTSCHRIFT

(11) **EP 2 546 157 B1**
(45) Veröffentlichungstag und Bekanntmachung des Hinweises auf die Patenterteilung: **18.09.2013**
(21) Anmeldenummer: 12004968.9
(22) Anmeldetag: 04.07.2012
(51) Int. Cl.: B65D 5/00, B65D 5/50, B65D 85/34

(54) **Steige, Transportverpackung und Transportgebinde**
Crate, transport packaging and transport container
Cageot, emballage de transport et container de transport

(30) Priorität: 14.07.2011 DE 102011107723
(43) Veröffentlichungstag der Anmeldung: 16.01.2013
(73) Patentinhaber: eCola GmbH, 30159 Hannover (DE)
(72) Erfinder: Stuntebeck, Tobias, 30175 Hannover (DE); Stuntebeck, Judith, 30175 Hannover (DE)
(74) Vertreter: Plöger, Jan Manfred

(56) Entgegenhaltungen:
- WO-A1-92/04235
- FR-A1- 2 150 251
- US-A- 2 828 059
- US-A- 5 429 232

## Beschreibung

Die Erfindung betrifft eine Steige. Gemäß einem zweiten Aspekt betrifft die Erfindung eine Transportverpackung, die eine erfindungsgemäße Steige enthält. Steigen werden verwendet, um Artikel, beispielsweise Lebensmittel, zu stapeln und zu transportieren.

Es ist in der Vergangenheit versucht worden, Lebensmittel eines normalen Einkaufs bei einem Lebensmittel-Einzelhändler zu verschicken. Es hat sich herausgestellt, dass keine der bisher verfügbaren Lösungen gleichzeitig die Lebensmittel so weit schützt, dass sie einerseits nach dem Transport unversehrt ankommen und dass andererseits mit ein und derselben Steige beliebige Kommissionen an Artikeln versendet werden können.

Aus der DE 93 20 496 U1 ist ein Behälter für Obst bekannt, der so gefaltet werden kann, dass ein Henkel entsteht. Ein derartiger Behälter ist nicht zu einem Transportgebinde stapelbar.

Aus der US5,429,232 ist ein gattungsgemäßer Transportbehälter bekannt, mittels dem Spülen übereinander so gestapelt werden können, dass sie teilweise ineinander geschachtelt sind. Anders als Spülen, die auf einer Seite konvex und auf der gegenüberliegenden Seite konkav sind, sind Lebensmittel in aller Regel überwiegend konvex, so dass ein geschachteltes Stapeln außer in Ausnahmefällen ausscheidet.

Besonders nachteilig an Steigen gemäß dem Stand der Technik ist, dass bei einem standardisierten Verpackungsverfahren nicht sichergestellt werden kann, dass die versandten Lebensmittel Stöße unbeschadet überstehen, die beim Versand unvermeidbar entstehen. Die hohe Rate an beschädigten Lebensmitteln hat bisher dazu geführt, dass der Versand von Lebensmitteln, beispielsweise nach Bestellung über das Internet, kaum Marktanteile gewinnen konnte.

Der Erfindung liegt die Aufgabe zugrunde, die Versandverpackung von Lebensmitteln so zu verbessern, dass ein rationeller Massenversand von Lebensmitteln einer beliebig gewählten Kommission prozesssicher möglich ist.

Die Erfindung löst das Problem durch eine Steige gemäß Anspruch 1, eine Transportverpackung gemäß Anspruch 2 und ein Transportgebinde gemäß Anspruch 8.

Vorteilhaft an der Erfindung ist, dass die zu verschickenden Lebensmittel sicher gegen Beschädigung geschützt werden, auch wenn das Transportgebinde üblichen Belastungen ausgesetzt ist, beispielsweise Stürzen von mehr als 80 cm auf einen flachen Untergrund.

Es ist ein weiterer Vorteil, dass die Steige bzw. das daraus aufgebaute Transportgebinde leicht entpackbar ist, so dass die entpackende Person nur einen geringen Aufwand treiben muss, um an die Lebensmittel zu gelangen. Auch das Packen durch die verpackende Person ist deutlich einfacher und leichter standardisierbar als bei Steigen nach dem Stand der Technik.

Ein weiterer Vorteil ist, dass die Lebensmittel so angeordnet werden können, dass sie über die Steige hinausragen, so dass sich ein optisch ansprechender Eindruck ergibt.

Vorzugsweise besitzen die Steigen alle den gleichen Querschnitt bezüglich einer horizontalen Querschnittsebene, so dass sie übereinander in den Außenkarton einsetzbar sind. Insbesondere sind zumindest zwei, insbesondere drei oder vier der Steigen baugleich, was die Handhabung erleichtert.

Vorzugsweise sind der Erststeigen-Boden und der Erststeigen-Rand aus einem gemeinsamen Karton gefaltet. Hierunter ist zu verstehen, dass ein einstückiges Kartonstück so zugeschnitten und gegebenenfalls mit Teilen verklebt wird, dass der Erststeigen-Boden und der Erststeigen-Rand entstehen. Es muss dann lediglich das Polsterelement an dem so entstandenen Kartonteil befestigt werden, um eine erfindungsgemäße Steige herzustellen.

Es ist günstig, wenn die Seitenwände verstärkt ausgeführt sind und eine Innenwand, eine Deckenwand und eine Außenwand besitzen. Günstig ist es, wenn in der Deckenwand beidseits je eine zentrische Ausnehmung eingebracht ist, so dass man mit der Hand durch die Ausnehmungen greifen und den Boden von oben kommend untergreifen kann. Das ist von Vorteil, wenn die Steige im Transportkarton angeordnet ist.

Vorzugsweise ragt zumindest die Mehrheit der Lebensmittel über ein Seitenwand-Niveau der Erststeigen-Seitenwand hinaus. Das heißt, dass zumindest eine Mehrzahl der Lebensmittel über eine gedachte horizontale Ebene hinausragt, in der die Deckenwände liegen, wenn die Steige auf einem horizontalen Untergrund steht. Bei Steigen nach dem Stand der Technik wird angestrebt, dass die Lebensmittel gerade nicht über die Steige überstehen, da ansonsten Beschädigungen zu befürchten sind. Bei der erfindungsgemäßen Steige hingegen, stellt der Raum, der mit dem Polsterelement gefüllt ist, sicher, dass die Lebensmittel trotz des Überstehens sicher gelagert sind. Das Überstehen der Lebensmittel ermöglicht ein unmittelbares Inspizieren derselben, was die Anmutung verbessert.

Günstig ist, wenn das Zweitsteigen-Polsterelement, insbesondere auch das Erststeigen-Polsterelement, so im nach unten offenen Raum angeordnet ist, dass die zweite Steige bzw. die erste Steige auf dem Fußbereich steht, wenn die Steige auf einem ebenen Untergrund aufsitzt. Hierunter ist zu verstehen, dass die Polsterelemente höchstens so weit über die gedachte Ebene überstehen, dass die mit Lebensmitteln gefüllte Steige aufgrund ihres Eigengewichts das Polsterelement so weit zusammendrückt, dass die Steige mit ihrem Fußbereich vollflächig aufsitzt.

Vorzugsweise umfasst die Transportverpackung zumindest zwei Steigen, wobei sich zumindest zwei der Steigen in einer Wannentiefe unterscheiden und wobei alle Steigen eine gleiche Polsterraumtiefe besitzen. Das hat den Vorteil, dass Lebensmittel unterschiedlicher Höhen einfach und standardisierbar verpackt werden können. Insbesondere ist es möglich, die Steigen in beliebiger Reihenfolge aufeinander zu stapeln.

Günstig ist es, wenn die Transportverpackung ein Deckelelement aufweist, das wie eine Steige aufgebaut ist, jedoch eine Wannentiefe von null hat.

Im Folgenden wird die Erfindung anhand der beigefügten Zeichnungen näher erläutert. Dabei zeigt
- Figur 1: eine erfindungsgemäße Transportverpackung mit drei erfindungsgemäßen Steigen,
- Figur 2: eine erfindungsgemäße Steige in einer perspektivischen Ansicht von schräg oben,
- Figur 3: die Steige gemäß Figur 2 in einer Ansicht von unten,
- Figur 4: die Steige gemäß der Figuren 2 und 3 in einer Draufsicht auf eine Querwand,
- Figur 5: die Steige in einer Draufsicht auf eine Seitenwand,
- Figur 6: eine Schnittansicht durch die Steige in einem Schnitt parallel zur Querwand und
- Figur 7: eine Schnittansicht der Steige gemäß einem Schnitt parallel zu einer Seitenwand.

Figur 1 zeigt eine erfindungsgemäße Steige 10.1, die einen Boden 12.1 und einen um den Boden umlaufenden Rand 14.1 aufweist. Die Steige 10.1 ist Teil einer erfindungsgemäßen Transportverpackung 16, die einen quaderförmigen Außenbehälter 18, die erste Steige 10.1, eine zweite Steige 10.2, eine dritte Steige 10.3 und eine vierte Steige 10.4 umfasst. Die Steigen 10.1, 10.2 und 10.3 sind baugleich und in einer Packrichtung P übereinander gestapelt.

Um die einzelnen Elemente der Steigen einfach beschreiben zu können, wird jedem Element einer jeden Steige jeweils die Bezeichnung vorangestellt, um welche Steige es handelt. So besitzt die erste Steige 10.1 den Erststeigen-Boden 12.1 und den Erststeigen-Rand 14.1. Bezugszeichen ohne Zählsuffix bezeichnen das Objekt als solches. Beispielsweise bezeichnet das Bezugszeichen 10 eine Steige im Allgemeinen, ohne dass es darauf ankommt, ob es die Steige 10.1, 10.2, 10.3 oder 10.4 ist.

Der Erststeigen-Rand 14.1 der ersten Steige 10.1 besitzt eine erste Erststeigen-Seitenwand 20.1 und eine der ersten Erststeigenwand 20.1 gegenüberliebende zweite Erststeigen-Seitenwand 22.1. Der Erststeigen-Rand 14.1 bildet mit dem Boden 12 eine nach oben offene Erststeigen-Wanne 24.1 und einen nach unten offenen Erststeigen-Raum 26.1.

Der Erststeigen-Rand 14.1 besitzt einen Fußbereich 28.1, mit dem die erste Steige 10.1 auf einer Viertsteigen-Deckenwand 30.4 aufsteht. Die erste Steige 10.1 besitzt ein Erststeigen-Polsterelement 32.1, das im vorliegenden Fall durch geknülltes Packpapier gebildet ist. Alternative Polsterelemente können durch Blasenfolie, Luftpolster oder Ähnliches gebildet sein. Das Erststeigen-Polsterelement 32.1 ist im nach unten offenen Erststeigen-Raum 26.1 angeordnet und dort befestigt, so dass es mit der ersten Steige 10.1 entnommen werden kann, auch wenn das Erststeigen-Polsterelement 32.1 nicht mit der Hand gefasst wird.

Figur 1 zeigt schematisch Lebensmittel, die zusammen mit der Transportverpackung 16 ein Transportgebinde 40 bilden, in Form eines beispielhaft abgebildeten Apfels 34, einer Konservendose 36 und einer Weinflasche 38.

Der nach unten offene Erststeigen-Raum 26.1 bildet mit der Viertsteigen-Wanne 24.4 einen Packraum. Das Erststeigen-Polsterelement 32.1 ist so angeordnet, dass die in den Packraum eingelegten Lebensmittel 34, 36, 38 vom Erststeigen-Polsterelement 32.1 in die entsprechende Wanne, nämlich die Viersteigen-Wanne 24.4 gedrückt werden. Das verhindert, dass die Lebensmittel 34, 36, 38 bei einer Beschleunigung der Transportverpackung 16, beispielsweise durch ein Werten während des Transports, stark relativ zu den Steigen 10.1, 10.4 beschleunigt werden. Das wiederum führt dazu, dass die Lebensmittel lediglich eine geringe Relativgeschwindigkeit zu den Steigen 10.1, 10.4 erreichen können, woraus wiederum folgt, dass die maximalen relativen Beschleunigungen zwischen den Lebensmitteln und den Steigen bei einem Aufprall der Transportverpackung 16, beispielsweise auf dem Boden, gering bleiben. Zwischen den einzelnen Lebensmitteln 34, 36, 38 kann eine Polsterung 42 angeordnet sein, beispielsweise in Form von geknülltem Packpapier.

Figur 1 zeigt zudem einen Deckel 39, der wie eine Steige aufgebaut ist, aber keine Wanne besitzt, sondern nur einen Raum 24.5, in dem das Polsterelement Polsterelement 32.4 angeordnet ist. Der Außenbehälter 18 hat eine Höhe, die so gewählt ist, dass die Steigen und der Deckel passgenau, gegebenenfalls mit Spiel, in ihm angeordnet werden können.

Figur 2 zeigt die erfindungsgemäße erste Steige 10.1 in einer perspektivischen Ansicht. Es ist zu erkennen, dass der Erststeigen-Rand 14.1 neben dem ersten Erststeigen-Seitenrand 20.1 und dem zweiten Ersteigen-Seitenrand 22.1 eine erste Erststeigen-Querwand 44.1 und eine zweite Erststeigen-Querwand 46.1 aufweist. Es ist zudem zu erkennen, dass die erste Erststeigen-Seitenwand 20.1 eine mit dem Boden 12.1 einstückig verbundene Innenwand 48.1 aufweist, die mit der Deckenwand 30.1 (vgl. Figur 1) einstückig verbunden ist. An die Deckenwand 30.1 schließt sich eine Außenwand 50.1 an, die senkrecht zum Boden 12.1 verläuft.

Die Steige 10.1 ist symmetrisch bezüglich einer Symmetrieachse aufgebaut, die parallel zur Innenwand 48.1 und zur Außenwand 50.1 verläuft. Aus diesem Grund besitzt die zweite Seitenwand 22.1 eine Innenwand 48.1', eine Deckenwand 30.1' und eine Außenwand 50.1'.

Die Deckenwände 30.1, 30.1' laufen in Laschen 52 aus, die an den Querwänden 44.1, 46.1 angeklebt sind und so die Deckenwände 30.1, 30.1' stabilisieren. Die Querwände 44.1, 46.1 laufen ebenfalls in Laschen 54 aus, die an den Außenwänden 50.1, 50.1' befestigt sind.

Figur 2 zeigt zudem, dass die Steige 10.1 symmetrisch bezüglich einer Symmetrieebene aufgebaut ist, die parallel zu den Querwänden 44.1, 46.1 verläuft und senkrecht auf dem Boden 12.1 steht

Figur 3 zeigt die erste Steige 10.1 in einer Ansicht von schräg unten, in der der Fußbereich 28.1, 28.1' zu erkennen ist. Es ist zudem zu erkennen, dass das Polsterelement 32.1 im Wesentlichen nicht über eine gedachte Ebene hinausragt, in der die Fußbereiche 28.1, 28.1' liegen. Der Fußbereich 28.1, 28.1' läuft in Laschen 56 aus, die an den Querwänden 44.1, 46.1 befestigt sind.

Figur 4 zeigt eine Queransicht auf die Steige 10.1, die eine Höhe H von höchstens 15 cm hat, insbesondere von höchstens 13 cm. Eine Höhe von 8 bis 10,5 cm hat sich als optimal erwiesen, um fast alle Lebensmittel sicher transportieren zu können.

Figur 5 zeigt eine Seitenansicht auf die Steige 10.1. Es ist zu erkennen, dass die Deckenwand 30.1 eine zentrische Ausnehmung 58.1 besitzt, durch die mit der Hand gegriffen werden kann. Figur 2 zeigt, dass durch das Eingreifen in die Ausnehmung 58.1' der Boden 12.1 mit der Hand untergriffen werden kann, so dass die Steige 10.1 von oben gegriffen werden kann, wenn sie, wie in Figur 1 gezeigt, im Außenbehälter 18, im vorliegenden Fall in dem Karton 18, angeordnet ist.

Figur 5 zeigt zudem, dass die Ausnehmung 58.1 auch in der Außenwand 50.1 ausgebildet ist, so dass der Boden 12.1, der in Figur 5 nicht sichtbar ist, unterfasst werden kann. Der Vorteil daran, dass die Ausnehmung auch in den Außenwand 50.1 ausläuft, ist, dass die Steige auch gegriffen werden kann, wenn mehrere Steigen übereinander gestapelt sind.

Figur 6 zeigt einen Querschnitt durch die Steige 10.1 im Bereich der Ausnehmung 58.1. Es ist zu erkennen, dass der Rand 14.1 H-förmig ist, wobei die beiden Außenwände doppelwandig ausgefüllt sind. Die Steige 10.1 ist, mit Ausnahme des Polsterelements 32.1, aus einem Karton gefaltet.

Figur 7 zeigt zwei übereinander gestapelte Steigen 10.1, 10.2. Es ist zu erkennen, dass jede Steige eine Höhe H, eine Wannentiefe W und eine Polsterraumtiefe P hat. Bei allen Steigen ist die Polsterraumtiefe P gleich, die Wannentiefe kann unterschiedlich sein. Das stellt sicher, dass Lebensmittel unterschiedlicher Höhen immer gut gepolstert verpackt werden können.

**Bezugszeichenliste**

| | | | |
|---|---|---|---|
| 10 | Steige | H | Höhe |
| 12 | Erststeigen-Boden | W | Wannentiefe |
| 14 | Erststeigen-Rand | P | Polsterraumtiefe |
| 16 | Transportverpackung | | |
| 18 | Außenbehälter | | |
| | | | |
| 20 | erste Erststeigen-Seitenwand | | |
| 22 | zweite Erststeigen-Seitenwand | | |
| 24 | Erststeigen-Wanne | | |
| 26 | Erststeigen-Raum | | |
| 28 | Fußbereich | | |
| | | | |
| 30 | Deckenwand | | |
| 32 | Erststeigen-Polsterelement | | |
| 34 | Apfel | | |
| 36 | Konservendose | | |
| 38 | Weinflasche | | |
| 39 | Deckel | | |
| | | | |
| 40 | Transportgebinde | | |
| 42 | Polsterung | | |
| 44 | erste Erststeigen-Querwand | | |
| 46 | zweite Erststeigen-Querwand | | |
| 48 | Innenwand | | |
| | | | |
| 50 | Außenwand | | |
| 52 | Lasche | | |
| 54 | Lasche | | |
| 56 | Lasche | | |
| 58 | Ausnehmung | | |

## Patentansprüche

1. Steige, die
(a) einen Boden (12) und einen um den Boden (12) umlaufenden Rand (14) aufweist,
(b) wobei der Rand (14)
- eine erste Seitenwand (20),
- eine der ersten Seitenwand (20) gegenüber liegende zweite Seitenwand (22),
- eine die erste Seitenwand (20) mit der zweiten Seitenwand (22) verbindende erste Querwand (44) und
- eine der ersten Querwand (44) gegenüber liegende zweite Querwand (46) besitzt und
- mit dem Boden (12) eine nach oben offene Wanne (24) bildet
(c) wobei die Seitenwände (20) jeweils
- eine mit dem Boden (12) einstückig verbundene Innenwand (48, 48'),
- eine mit der jeweiligen Innenwand (48, 48') einstückig verbundene, winklig zur Innenwand (48, 48') verlaufende Deckenwand (30, 30') und
- eine in einem zumindest im Wesentlichen rechten Winkel zum Boden (12) verlaufende Außenwand (50, 50'), die mit der zugeordneten Deckenwand (30, 30') einstückig verbunden ist, aufweist,
(d) wobei der Rand (14) einen Fußbereich (28) besitzt, der so ausgebildet ist, dass die Steige (10) auf einer Deckenwand (30) einer gleich aufgebauten zweiten Steige (10.2) abstellbar ist,
**dadurch gekennzeichnet, dass**
(e) der Rand (14) mit dem Boden (12) einen nach unten offenen Raum (26) bildet,
(f) die Steige ein Polsterelement (32), das
- im nach unten offenen Raum (26) angeordnet ist und
- relativ zum Boden (12) befestigt ist, umfasst und
(g) der nach unten offene Raum (26) so ausgebildet ist, dass er dann, wenn die Steige (10) mit ihrem Fußbereich (28) auf der Deckenwand (30) einer gleich aufgebauten zweiten Steige (10.2) abgestellt ist, mit einer Wanne der zweiten Steige (10.2) einen Packraum bildet, so dass ein in den Packraum eingelegtes Lebensmittel vom Polsterelement in die Wanne drückbar ist.

2. Transportverpackung mit
(a) einem Außenbehälter (18), insbesondere einem Außenkarton,
(b) einer erste Steige (10.1), die
- einen Erststeigen-Boden (12.1) und
- einen um den Erststeigen-Boden (12.1) umlaufenden Erststeigen-Rand (14.1) aufweisen,
(c) wobei der Erststeigen-Rand (14.1)
- eine erste Erststeigen-Seitenwand (20),
- eine der ersten Erststelgen-Seitenwand (20.1) gegenüber liegende zweite Erststeigen-Seitenwand (22.1),
- eine die erste Erststeigen-Seitenwand (20.1) mit der zweiten Erststeigen-Seitenwand (22.1) verbindende erste Erststeigen-Querwand (44.1) und
- eine der ersten Erststeigen-Querwand (44.1) gegenüber liegende zweite Erststeigen-Querwand (46.1) besitzt
(d) zumindest eine zweite Steige (10.2), die
- bezüglich einer Packrichtung (P) über der ersten Steige (10.1) angeordnet ist und
- einen Zweitsteigen-Boden (12.2) und
- einen um den Zweitsteigen-Boden (12.2) umlaufenden Zweitsteigen-Rand (14.2) aufweisen,
(e) wobei der Zweitsteigen-Rand (14.2)
- eine erste Zweitsteigen-Seitenwand (20.2),
- eine der ersten Zweitsteigen-Seitenwand (20.2) gegenüber liegende zweite Zweitsteigen-Seitenwand (22.2),
- eine die erste Zweitsteigen-Seitenwand (20.2) mit der zweiten Zweitsteigen-Seitenwand (22.2) verbindende erste Zweitsteigen-Querwand und
- eine der ersten Zweitsteigen-Querwand gegenüber liegende zweite Zweitsteigen-Querwand besitzt,
(f) wobei der Erststeigen-Rand (14) eine nach oben offene Erststeigen-Wanne (24.1) bildet,
**dadurch gekennzeichnet, dass**
(g) der Zweitsteigen-Rand (14.2)
- im Querschnitt H-förmig ist und
- mit dem Zweitsteigen-Boden (12.2) eine nach oben offene Zweitsteigen-Wanne (24.2),
- mit dem Zweitsteigen-Boden (12.2) einen nach unten offenen Zweitsteigen-Raum (26.2) bildet und
- mit einem Fußbereich auf dem Erststeigen-Rand (14) steht,
(h) die zweite Steige (10.2) ein Zweitsteigen-Polsterelement (32.2) besitzt, das
im nach unten offenen Raum (26.2) angeordnet ist und
relativ zum Zweitsteigen-Boden (12.2) befestigt ist, und
(i) der Zweitsteigen-Raum (26.2) mit der Erststeigen-Wanne (24) einen ersten Packraum bildet, so dass ein in den ersten Packraum eingelegtes Lebensmittel (34, 36, 38) vom Zweitsteigen-Polsterelement (32.2) in die Erststeigen-Wanne (24.1) drückbar ist.

3. Transportverpackung nach Anspruch 2, **dadurch gekennzeichnet, dass** die erste Steige (10.1) und die zumindest eine zweite Steige (10.2) baugleich sind.

4. Transportverpackung nach einem der vorstehenden Ansprüche 2 oder 3, **dadurch gekennzeichnet, dass** der Erststeigen-Boden (12) und der Erststeigen-Rand (14) aus einem gemeinsamen Karton gefaltet sind.

5. Transportverpackung nach einem der vorstehenden Ansprüche 2 bis 4,
**dadurch gekennzeichnet, dass** die Erststeigen-Seitenwand (20.1)
- eine mit dem Erststeigen-Boden (12.1) einstückig verbundene Innenwand (48),
- eine mit der Erststeigen-Innenwand (48.1) einstückig verbundene, winklig zur Erststeigen-Innenwand (48.1) verlaufende Erststeigen-Deckenwand (30.1) und
- eine in einem zumindest im Wesentlichen rechten Winkel zum Erststeigen-Boden (12.1) verlaufende Erststeigen-Außenwand (50.1), die mit der Erststeigen-Deckenwand (30.1) einstückig verbunden ist, aufweist.

6. Transportverpackung nach Anspruch 5, **dadurch gekennzeichnet, dass** die Deckenwand (30) beidseits je eine zentrische Ausnehmung (58.1, 58.1') aufweist, durch die der Erststeigen-Boden (12) von oben untergreifbar ist.

7. Transportverpackung nach Anspruch 6, **dadurch gekennzeichnet, dass** die zentrische Ausnehmung auch in der Außenwand (30) ausgebildet ist, so dass der Erststeigen-Boden (12) von der Seite untergreifbar ist.

8. Transportgebinde mit
(i) einer Transportverpackung (16) nach einem der Ansprüche 2 bis 7 und/oder zumindest zwei Steigen (10) nach Anspruch 1,
(ii) einer Mehrzahl an Lebensmitteln (34, 36, 38), die in der Erststeigen-Wanne (24) liegen und vom Zweitsteigen-Polsteralement (32.2) gehalten sind.

9. Transportgebinde nach Anspruch 8, **dadurch gekennzeichnet, dass** zumindest die Mehrheit der Lebensmittel (24, 36, 38,) Ober eine ein Seitenwand-Niveau der Erststeigen-Seitenwand (20) hinausragt.

10. Transportgebinde nach einem der Ansprüche 8 oder 9, **dadurch gekennzeichnet, dass** das Zweitsteigen-Polsterelement so im nach unten offenen Raum angeordnet ist, dass die zweite Steige (10.2) auf dem Fußbereich (28) steht, wenn die Steige (10) auf einem ebenen Untergrund steht.

## Claims

1. A crate that comprises
(a) a base (12) and an edge (14) that surrounds the base (12),
(b) wherein the edge (12) has
- a first side wall (20),
- a second side wall (22) located opposite the first side wall (20),
- a transverse wall (44) that connects the first side wall (20) to the second side wall (22) and
- a second transverse wall (46) located opposite the first transverse wall (44) and
- forms a tub (24) with the base (12) which is open at the top
(c) wherein the side walls (20) each comprise
- an inner wall (48, 48'), connected in one piece to the base (12),
- a top wall (30, 30') that is connected in one piece to the respective inner wall (48, 48') and runs at an angle to the inner wall (48, 48') and
- an outer wall (50, 50') that runs at an at least fundamentally right angle to the base (12) and is connected in one piece to the respective top wall (30, 30'),
(d) wherein the edge (14) has a foot area (28) that is designed such that the crate (10) can be placed on a top wall (30) of a second crate (10.2) with the same structure,
**characterised by** the fact that
(e) the edge (14) forms a space (26) with the base (12) that is open at the bottom,
(f) the crate comprises a padded element (32) which
- is arranged in the space (32) that is open at the bottom and
- is attached relative to the base (12), and
(g) the space (26) that is open at the bottom is designed such that it forms a packing space with a tub of the second crate (10.2) if the crate (10) is placed with its foot area (28) on the top wall (30) of a second crate (10.2) with the same structure, so that a foodstuff placed in the packing space can be pressed into the tub by the padded element.

2. A transport packaging with
(a) an outer container (18), in particular an outer cardboard box,
(b) a first crate (10.1), comprising
- a first-crate base (12.1) and
- a first-crate edge (14.1) surrounding the first-crate base (12.1),
(c) wherein the first-crate edge (14.1) has
- a first first-crate side wall (20),
- a second first-crate side wall (22.1) located opposite the first first-crate side wall (20.1),
- a first first-crate transverse wall (44.1) that connects the first first-crate side wall (20.1) to the second first-crate side wall (22.1) and
- a second first-crate transverse wall (46.1) located opposite the first first-crate transverse wall (44.1)
(d) at least a second crate (10.2) which
- is arranged above the first crate(10.1) relative to a packing direction (P)
and
- comprises a second-crate base (12.2) and
- a second-crate edge (14.2) surrounding the second-crate base (12.2) (e) wherein the second-crate edge (14.2) has
- a first second-crate side wall (20.2),
- a second second-crate side wall (22.2) located opposite the first second-crate side wall (20.2),
- a first second-crate transverse wall that connects the first second-crate
side wall (20 2) to the second second-crate side wall (22.2) and
- a second second-crate transverse wall located opposite the first second-crate transverse wall,
(f) wherein the first-crate edge (14) forms a first-crate tub (24.1) that is open
at the top,
**characterised by** the fact that
(g) the second-crate edge (14.2)
- is H-shaped in its cross section and
- forms a second-crate tub (24.2) with the second-crate base (12.2) that is open at the top,
- forms a second-crate space (26.2) with the second-crate base (12.2) that is open at the bottom and
- stands on the first-crate edge (14) by means of a foot area,
(h) the second crate (10.2) has a second-crate padded element (32.2) which is arranged in the space (26.2) that is open at the bottom and is mounted relative to the second-crate base (12.2), and
(i) the second-crate space (26 2) forms a first packing space with the first-crate tub (24), so that a foodstuff (34, 36, 38) placed in the first packing space can be pressed into the first-crate tub (24.1) by the second-crate padded element (32.2).

3. The transport packaging according to claim 2, **characterised by** the fact that the first crate (10.1) and the at least one second crate (10.2) have the same structure.

4. The transport packaging according to one of the above claims 2 or 3, **characterised by** the fact that the first-crate base (12) and the first-crate edge (14) are folded out of the same cardboard box.

5. The transport packaging according to one of the above claims 2 to 4, **characterised by** the fact that the first-crate side wall (20,1) comprises
- an inner wall (48) connected in one piece to the first-crate base (12.1),
- a first-crate top wall (30.1) that is connected in one piece to the first-crate inner wall (48.1) and runs at an angle to the first-crate inner wall (48.1) and
- a first-crate outer wall (50.1) that runs at an at least fundamentally right angle to the first-crate base (12.1) and is connected in one piece to the first-crate top wall (30.1).

6. The transport packaging according to claim 5, **characterised by** the fact that the top wall (30) comprises a central recess (58.1, 58.1') on both sides through which the underside of the first-crate base (12) can be reached from above.

7. The transport packaging according to claim 6, **characterised by** the fact that the central recess is also in the outer wall (30), so the underside of the first-crate base (12) can be reached from the side.

8. A transport container with
(i) a transport packaging (16) according to one of the claims 2 to 7 and/ or at least two crates (10) according to claim 1,
(ii) a number of foodstuffs (34, 36, 38) that are in the first-crate tub (24) and are held by the second-crate padded element (32.2).

9. The transport container according to claim 8, **characterised by** the fact that at least the majority of the foodstuffs (34, 36, 38) protrude above a side wall level of the first-crate side wall (20).

10. The transport container according to one of the claims 8 or 9, **characterised by** the fact that the second-crate padded element is arranged in the space that is open at the bottom such that the second crate (10.2) stands on the foot area (28) if the crate (10) is on even ground.

## Revendications

1. Cageot
a) qui comprend un fond (12) et une bordure périphérique (14) autour du fond (12),
b) dans lequel la bordure (14)
possède
- une première paroi latérale (20),
- une seconde paroi latérale (22) située à l'opposé de la première paroi latérale (20),
- une première paroi transversale (44) qui relie la première paroi latérale (20) à la seconde paroi latérale (22), et
- une seconde paroi transversale (46) située à l'opposé de la première paroi transversale (44), et
et forme avec le fond (12) une cuvette ouverte vers le haut (24),
c) dans lequel les parois latérales (20) comprennent chacune
- une paroi intérieure (48, 48') reliée d'un seul tenant avec le fond (12),
- une paroi-plafond (30, 30'), reliée d'un seul tenant à la paroi intérieure (48, 48') respective et s'étendant à l'équerre par rapport à la paroi intérieure (48, 48'), et
- une paroi extérieure (50, 50') s'étendant sous un angle sensiblement droit par rapport au fond (12) et reliée d'un seul tenant avec la paroi-plafond (30, 30') associée,
d) dans lequel la bordure (14) possède une région de pied (28) qui est réalisée de telle façon que le cageot (10) peut être déposé sur une paroi-plafond (30) d'un second cageot (10.2) présentant la même structure, **caractérisé en ce que**
e) la bordure (14) forme avec le fond (12) une chambre ouverte vers le bas (26),
f) le cageot comprend un élément de rembourrage (32) qui
- est agencé dans la chambre ouverte vers le bas (26), et
- est fixé par rapport au fond (12), et
g) la chambre ouverte vers le bas (26) est ainsi réalisée que, lorsque le cageot (10) est déposé avec sa région de pied (28) sur la paroi-plafond (30) d'un second cageot (10.2) présentant la même structure, il forme avec une cuvette du second cageot (10.2) une chambre d'emballage, de telle sorte qu'un produit alimentaire introduit dans la chambre d'emballage est susceptible d'être pressé dans la cuvette par l'élément de rembourrage.

2. Emballage de transport comprenant
a) un conteneur extérieur (18), en particulier un carton extérieur,
b) un premier cageot (10.1) qui comprend
- un fond de premier cageot (12.1) et
- une bordure de premier cageot (14.1) périphérique autour du fond de premier cageot (12.1),
c) dans lequel la bordure de premier cageot (14.1) possède
- une première paroi latérale de premier cageot (20.1),
- une seconde paroi latérale de premier cageot (22.1) située à l'opposé de la première paroi latérale de premier cageot (20.1),
- une première paroi transversale de premier cageot (44.1) qui relie la première paroi latérale de premier cageot (20.1) à la seconde paroi latérale de premier cageot (22.1), et
- une seconde paroi transversale de premier cageot (46.1) située à l'opposé de la première paroi transversale de premier cageot (44.1),
d) au moins un second cageot (10.2),
- qui est agencé, par rapport à une direction d'emballage (P), au-dessus du premier cageot (10.1),
- et qui possède un fond de second cageot (12.2) et
- une bordure de second cageot (14.2) périphérique autour du fond de second cageot (12.2),
e) dans lequel la bordure de second cageot (14.2) comprend
- une première paroi latérale de second cageot (20.2),
- une seconde paroi latérale de second cageot (22.2), située à l'opposé de la première paroi latérale de second cageot (20.2),
- une première paroi transversale de second cageot qui relie la première paroi latérale de second cageot (20.2) à la seconde paroi latérale de second cageot (22.2), et
- une seconde paroi transversale de second cageot située à l'opposé de la première paroi transversale de second cageot,
f) dans lequel la bordure de premier cageot (14) forme une cuvette de premier cageot (24.1) ouverte vers le haut,
**caractérisé en ce que**
g) la bordure de second cageot (14.2)
- présente en section transversale d'une forme en H et
- forme avec le fond de second cageot (12.2) une cuvette de second cageot (24.2) ouverte vers le haut,
- forme avec le fond de second cageot (12.2) une chambre de second cageot (26.2) ouverte vers le bas, et
- se dresse avec une région de pied sur la bordure de premier cageot (14),
h) le second cageot (10.2) possède un élément de rembourrage de second cageot (32.2) qui
est agencé dans la chambre (26.2) ouverte vers le bas et
est fixé par rapport au fond de second cageot (12.2), et
i) la chambre de second cageot (26.2) forme avec la cuvette de premier cageot (24) un premier volume d'emballage, de sorte qu'un produit alimentaire (34, 36, 38) introduit dans le premier volume d'emballage est susceptible d'être pressé dans la cuvette de premier cageot (24.1) par l'élément de rembourrage de second cageot (32.2).

3. Emballage de transport selon la revendication 2, **caractérisé en ce que** le premier cageot (10.1) et ledit au moins un second cageot (10.2) ont la même structure.

4. Emballage de transport selon l'une des revendications précédentes 2 ou 3,
**caractérisé en ce que** le fond de premier cageot (12) et la bordure de premier cageot (14) sont pliés à partir d'un carton commun.

5. Emballage de transport selon l'une des revendications précédentes 2 à 4, **caractérisé en ce que** la paroi latérale de premier cageot (20.1) comprend
- une paroi intérieure (48) reliée d'un seul tenant avec le fond de premier cageot (12.1),
- une paroi-plafond (30.1), reliée d'un seul tenant à la paroi intérieure de premier cageot (48.1) et s'étendant en équerre par rapport à la paroi intérieure de premier cageot (48.1), et
- une paroi extérieure de premier cageot (50.1), s'étendant au moins sensiblement à angle droit par rapport au fond de premier cageot (12.1) et reliée d'un seul tenant à la paroi-plafond de premier cageot (30.1).

6. Emballage de transport selon la revendication 5, **caractérisé en ce que** la paroi-plafond (30) comporte sur les deux côtés un évidement centré respectif (58.1, 58.1'), à travers lequel le fond de premier cageot (12) peut être saisi de dessous en venant du haut.

7. Emballage de transport selon la revendication 6, **caractérisé en ce que** l'évidement centré est également réalisé dans la paroi extérieure (30), de sorte que le fond de premier cageot (12) peut être saisi de dessous en venant du côté.

8. Récipient de transport comprenant
i) un emballage de transport (16) selon l'une des revendications 2 à 7 et/ou au moins deux cageots (10) selon la revendication 1,
ii) une pluralité de produits alimentaires (34, 36, 38), qui reposent dans la cuvette de premier cageot (24) et qui sont tenus par l'élément de rembourrage de second cageot (32.2).

9. Récipient de transport selon la revendication 8, **caractérisé en ce qu'**au moins la majorité des produits alimentaires (24, 36, 38) dépassent au-delà d'un niveau de la paroi latérale de premier cageot (20).

10. Récipient de transport selon l'une des revendications 8 ou 9, **caractérisé en ce que** l'élément de rembourrage de second cageot est agencé dans la chambre ouverte vers le bas de telle façon que le second cageot (10.2) se dresse sur la région de pied (28) quand le cageot (10) est debout sur un sol plan.
